# FASCICULE DE BREVET EUROPEEN

(11) **EP 0 665 172 B1**
(45) Date de publication et mention de la délivrance du brevet: **05.11.1997**
(21) Numéro de dépôt: 95400026.1
(22) Date de dépôt: 05.01.1995
(51) Int. Cl.: B65D 55/02

(54) **Bouchon ne pouvant être ôté qu'à l'aide d'une clé**
Verriegelbarer Stopfen
Lockable plug

(30) Priorité: 20.01.1994 FR 9400588
(43) Date de publication de la demande: 02.08.1995
(73) Titulaire: Société Metallurgique Liotard Frères, Société Anonyme, 75008 Paris (FR)
(72) Inventeur: Bouvier, Daniel, F-75011 Paris (FR)
(74) Mandataire: Eidelsberg, Victor Albert

(56) Documents cités:
- BE-A- 413 552
- FR-A- 1 207 211
- US-A- 3 630 407
- US-A- 4 527 406

## Description

La présente invention se rapporte aux bouchons, et notamment à ceux comportant un couvercle taraudé venant se visser sur le col fileté d'un récipient.

Les citernes de gaz sont munies d'une valve de remplissage permettant le transfert du produit, généralement à partir d'un camion-citerne itinérant ; le mécanisme de cette valve est protégée des intempéries par un bouchon constitué d'un simple couvercle taraudé. Il y a donc un risque pour l'utilisateur ou une personne non habilitée à solliciter le clapet de la valve de remplissage avec des conséquences graves; il est également possible à un distributeur peu scrupuleux de livrer du produit sans que la société propriétaire de la citerne en soit avertie en dévissant le bouchon et en emplissant la citerne du produit.

Au FR-A-1207211, on décrit un bouchon comprenant une coiffe, coiffant fou, au moins dans le sens de rotation, le couvercle et ayant une ouverture ménagée en son sommet et des moyens destinés à empêcher le couvercle de sortir de la coiffe. La face supérieure du couvercle comporte une partie mâle ou femelle accessible, par l'ouverture, à une clé munie d'une partie femelle ou mâle, de forme complémentaire de la partie mâle ou femelle, assurant une solidarisation en rotation de la clé et du couvercle.

On ne peut ainsi dévisser le couvercle taraudé du col du récipient qu'en faisant tourner le couvercle au moyen de la clé, parce que toutes les autres parties du couvercle sont entourées de la coiffe, en étant donc inaccessibles, et parce que la rotation de la coiffe, au moins dans le sens du dévissage du couvercle taraudé, ne se traduit pas par la rotation de ce couvercle taraudé, puisque la coiffe est montée folle au moins dans ce sens de rotation sur le couvercle.

L'invention vise à augmenter encore l'inviolabilité, tout en facilitant l'ouverture par une personne munie de la clé. Le bouchon suivant l'invention est caractérisé à la revendication 1.

La partie mâle ou femelle de la face supérieure du couvercle est ainsi rendue encore moins accessible si l'on ne dispose pas d'une clé. Il faut donc disposer d'une clé qui non seulement s'adapte à la partie mâle ou femelle du couvercle, mais également qui est susceptible de passer dans le manchon en s'adaptant à la forme des bossages. En outre, ces bossages constituent des faces de contact de la clé avec la coiffe de sorte que, après que la clé a été appliquée sur la partie mâle ou femelle et a tourné légèrement, le paneton de la clé vient sous le bossage, en sorte qu'il est immobilisé en translation suivant l'axe du bouchon et que l'utilisateur n'a plus qu'à exercer un effort de rotation, sans avoir à pousser la clé vers le bas en permanence. La partie femelle comporte une échancrure conjuguée du bossage.

Suivant un mode de réalisation, les moyens destinés à empêcher le couvercle de sortir de la coiffe sont prévus sur la face latérale intérieure de la coiffe de manière à être eux aussi inaccessibles. Ces moyens peuvent être notamment un jonc élastique (circlip).

Dans un mode de réalisation, la coiffe coiffe le couvercle avec jeu. Dans un autre mode de réalisation, elle le coiffe avec interposition d'un cliquet, n'assurant la solidarisation en rotation de la coiffe et du couvercle que dans le sens du vissage du bouchon sur le col de la citerne.

Aux dessins annexés, donnés uniquement à titre d'exemple :
- la figure 1 est une vue en coupe éclatée d'un bouchon et d'une partie d'une citerne ;
- la figure 2 est une vue en plan correspondant à la figure 1;
- la figure 3 est une vue partielle en élévation d'une clé ;
- et les figures 4 à 6 sont des vues de dessous de plusieurs panetons de clé.

Le bouchon suivant l'invention est destiné à se visser sur le filetage F du col C d'une citerne qui n'est pas autrement représentée.

Le bouchon comporte un couvercle 1 ayant un taraudage 2. Une coiffe 3 coiffe fou le couvercle 2. Cette coiffe est munie d'une ouverture 4 ménagée en son sommet 5. Un jonc 6 élastique logé dans une rainure de la face latérale intérieure de la coiffe 3 coopère avec le bord 7 inférieur du couvercle de manière à empêcher celui-ci de sortir de la coiffe 3 après qu'il y a été introduit.

La face supérieure du couvercle comporte une partie 8 diédrique constituant une partie mâle. La coiffe comporte un manchon 9 supérieur de même axe XX' que la coiffe, et dont deux bossages 10 sont en surplomb de la partie 8.

La clé utilisée pour ôter le bouchon est représentée aux figures 3 à 4. Elle comprend essentiellement une poignée 12, une tige 13 et un paneton 14. La face inférieure du paneton constitue une partie femelle 15 comportant des échancrures 16 conjuguées des bossages 10.

Pour ôter le bouchon, on introduit la clé par le paneton 14 en faisant coïncider les bossages 10 et les échancrures 16 dans l'ouverture de la coiffe jusqu'à ce que la partie femelle 15 vienne coopérer par complémentarité de forme avec la partie 8 mâle. Par une légère rotation, on engage le paneton 14 sous les bossages 10. En continuant à tourner, on peut dévisser le couvercle 1 taraudé du filetage F.

Aux figures 5 et 6, les échancrures 16 sont disymétriques et/ou disposées disymétriquement.

## Revendications

1. Bouchon comportant un couvercle (1) taraudé, une clé (12, 13, 14) munie d'une partie (15) femelle ou mâle, une coiffe (3) coiffant fou, au moins dans un sens de rotation, le couvercle (2) et ayant une ouverture ménagée en son sommet et des moyens (6) destinés à empêcher le couvercle (2) de sortir de la coiffe (3), la face supérieure du couvercle (2) comportant une partie (8) mâle ou femelle de forme complémentaire de la partie (15) femelle ou mâle accessible, par l'ouverture, à la clé (12,13,14) assurant une solidarisation en rotation de la clé (12, 13, 14) et du couvercle (2), caractérisé en ce que la coiffe (3) comporte un manchon (9) supérieur de même axe (XX') que la coiffe (3) dont un bossage (10) est en surplomb de la partie (8) mâle ou femelle.

2. Bouchon suivant la revendication 1, caractérisé en ce que la partie (15) femelle ou mâle comporte une échancrure (16) conjuguée du bossage (10).

3. Bouchon suivant la revendication 1 ou 2, caractérisé en ce que lesdits moyens (6) sont prévus sur la face latérale intérieure de la coiffe (3).

4. Bouchon suivant l'une des revendications précédentes, caractérisé en ce que la coiffe (3) coiffe le couvercle (1) avec jeu.

5. Couvercle suivant l'une des revendications 1 ou 2, caractérisé en ce que la coiffe (3) coiffe le couvercle (2) avec interposition d'un cliquet.

## Claims

1. Stopper comprising a tapped lid (1), a key (12, 13, 14) having a female or male part (15), a cover (3) which fits over the lid (2) loosely, at least in one direction of rotation, and which has an opening provided in its top and means (6) intended to prevent the lid (2) from coming out of the cover (3), the upper surface of the lid (2) having a male or female part (8) the shape of which is complementary to the female or male part (15), which is accessible, through the opening, to the key (12, 13, 14), ensuring that the key (12, 13, 14) and the lid (2) are connected for rotation, characterised in that the cover (3) has an upper sleeve (9) having the same axis (XX') as the cover (3), a boss (10) of which overhangs the male or female part (8).

2. Stopper according to claim 1, characterised in that the female or male part (15) has a notch (16) associated with the boss (10).

3. Stopper according to claim 1 or 2, characterised in that said means (6) are provided on the inner side face of the cover (3).

4. Stopper according to one of the preceding claims, characterised in that the cover (3) fits over the lid (1) with some play.

5. Lid according to one of claims 1 and 2, characterised in that the cover (3) fits over the lid (2) with a latch arranged in between.

## Patentansprüche

1. Verschluß, bestehend aus einer Verschlußkappe (1) mit Innengewinde, einen Schlüssel (12,13,14), der mit einem vertieften oder erhöhten Teil (15) versehen ist, einer Abdeckkappe (3), welche die Verschlußkappe (2) zumindest in Drehrichtung lose abdeckt und an ihrem oberen Ende eine Öffnung aufweist sowie Mittel (6), welche das Abziehen der Verschlußkappe (2) von der Abdeckkappe (3) verhindern, wobei die obere Fläche der Verschlußkappe (2) ein erhöhtes oder vertieftes Teil (8) aufweist, um in Ergänzung zu dem vertieften oder erhöhten Teil (15) des durch die Öffnung zugänglichen Schlüssels (12,13,14) eine Drehverbindung des Schlüssels (12,13,14) und der Verschlußkappe (2) zu gewährleisten, dadurch gekennzeichnet, daß die Abdeckkappe (3) auf gleicher Achse (XX') wie die Verschlußkappe einen Rohransatz (9) aufweist, von dem ein Ansatz über dem vertieften oder erhöhten Teil (8) auskragt.

2. Verschluß nach Anspruch 1, dadurch gekennzeichnet, daß das vertiefte oder erhöhte Teil (15) einen dem Ansatz (10) entsprechenden Ausschnitt (16) hat.

3. Verschluß nach Anspruch 1 oder 2, dadurch gekennzeichnet, daß die genannten Mittel (6) an der seitlichen Innenfläche der Abdeckkappe (3) angebracht sind.

4. Verschluß nach einem der vorstehenden Ansprüche, dadurch gekennzeichnet, daß die Abdeckkappe (3) die Verschlußkappe (1) mit Spiel abdeckt.

5. Verschluß nach einem der Ansprüche 1 oder 2, dadurch gekennzeichnet, daß die Abdeckkappe (3) die Verschlußkappe (2) mittels einer Sperre abdeckt.
